# EUROPÄISCHE PATENTSCHRIFT

(11) **EP 0 113 417 B1**
(45) Veröffentlichungstag und Bekanntmachung des Hinweises auf die Patenterteilung: **20.05.1987**
(21) Anmeldenummer: 83111749.4
(22) Anmeldetag: 24.11.1983
(51) Int. Cl.: H01H 43/06

(54) **Einrichtung zur Betätigung der Kontaktfedern eines Kontaktfedersatzes**
Device for actuating the contactsprings of a contact stack
Dispositif pour actionner les lames de contacts d'un jeu de contacts

(30) Priorität: 15.12.1982 DE 8235148 U
(43) Veröffentlichungstag der Anmeldung: 18.07.1984
(73) Patentinhaber: GRÄSSLIN KG, D-78112 St. Georgen (DE)
(72) Erfinder: Haas, Wolfgang, D-7742 St. Georgen (DE); Schonhardt, Peter, D-7742 St. Georgen (DE)
(74) Vertreter: Thoma, Friedrich (DE)

## Beschreibung

Die Erfindung betrifft eine Einrichtung zur Betätigung der Kontaktfedern eines Kontaktfedersatzes in Abhängigkeit von der sprunghaften Drehbewegung eines Schaltsterns mittels einer, zwischen dem Schaltstern und den Kontaktfedern schwenkbar gelagerten Hebelanordnung, insbesondere für schaltende Zeitmeßgeräte.

Bei derartigen Geräten ist es erforderlich, daß die Kontaktfedern, die dort von den Schaltnocken oder den Schaltfingern von Schaltreitern, die auf einer zeithaltend umlaufenden Zeitscheibe angeordnet sind, mittelbar durch einen Schaltstern beaufschlagt werden, zum Schaltzeitpunkt sprunghaft von der einen Schaltlage in die andere Schaltlage umgeschaltet werden. Dabei soll sichergestellt sein, daß eine entsprechende Einrichtung zur Betätigung der Kontaktfedern des Kontaktfedersatzes eine zuverlässige reproduzierbare Funktion, ohne aufwendige manuelle Justage an der Betätigungseinrichtung und/oder den Kontaktfedern gewährleistet.

Aus der DE-B-2 754 212 ist ein Sprungschaltwerk für elektrische Federkontakte für Schaltuhren bekannt, mit einem in einer Drehrichtung antreibbaren Doppelschaltstern, der zwei koaxiale, jedoch um eine halbe Zahnteilung zueinander versetzte Schaltzahnkränze aus Sperrzähnen aufweist, die je für sich eine oder mehrere zueinander - zumindest annähernd - parallel verlaufende, ortsfest gehaltene Kontaktfedern eines Kontaktfedersatzes in springenden Schaltbewegungen betätigen. Zwischen dem Doppelschaltstern und den zu betätigenden Kontaktfedern sind wenigstens zwei mindestens zweiarmige, schwenkbar gelagerte Schalthebel angeordnet, die je für sich durch eine jeweils am einen Hebelarm angeformte Richtgesperrnase in einen der Schaltzahnkränze des Doppelschaltsterns eingreifen und von diesen abwechselnd bzw. nacheinander auslenkbar sind und die jeweils durch ihren zweiten und/oder dritten Hebelarm mit jeweils einer der Kontaktfedern in Verbindung stehen.

Bei diesem Sprungschaltwerk liegen die Schalthebel unter der Wirkung der Federkraft der Kontaktfedern am jeweiligen Schaltstern an. Dies macht es erforderlich, daß die Kontaktfedern hinreichend genau zueinander und zu den Schalthebeln justiert werden müssen, um eine zuverlässige reproduzierbare Funktion zu erzielen. Dieser Justage aufwand ist erheblich.

Der Erfindung liegt die Aufgabe zugrunde, eine Einrichtung der eingangsgenannten Art zu schaffen, bei der die Eingriffsverhältnisse zwischen dem Kontaktbetätigungsglied und den Kontaktfedern reproduzierbar sind und eine Justierung der Kontaktfedern zur Betätigungseinrichtung überflüssig ist.

Diese Aufgabe wird mit den Merkmalen im kennzeichnenden Teil des Patentanspruchs 1 gelöst. In den Unteransprüchen sind vorteilhafte Weiterbildungen der Erfindung angegeben.

Vorteilhaft bei der reinen Einrichtung ist nicht nür die reproduzierbare ständige Führung des Kontaktbetätigungsgliedes durch die, durch die Nockenpaare ständig geführte Hebelanordnung, sondern auch der einfach aufgebaute Kontaktfedersatz, dessen Kontaktfedern nicht justiert werden müssen, zumal die mittlere Kontaktfeder formschlüssig klar fixiert und die beiden äußeren Kontaktfedern unter der Wirküng ihrer Federkraft gegeneinander wirkend am Kontaktbetätigungsglied anliegen. Voteilhaft ist ferner die einfache Herstellüng der Betätigungseinrichtung aus wenigen Einzelteilen aus Kunststoff.

Anhand eines Ausführungsbeispiels wird die Erfindung in der Zeichnung im folgenden näher erläutert. Es zeigen
Fig. 1 eine schaubildliche Ansicht auf eine Betätigungseinrichtung nach der Erfindung und
Fig. 2 eine Draufsicht auf die Betätigungseinrichtung in einer Funktionsstellung des Nockenrades mit dem Hebelarm und den Kontaktfedersatz.

Die, in der Fig. 1, nur im wesentlichen und schematisch dargestellte Einrichtung zur Betätigung eines Kontaktfedersatzes 22 umfaßt einen Schaltstern 1, der mit Schaltzähnen 2 und 3 versehen ist.

Die Schaltzähne 2 und 3, die dort paarweise einander gegenüberliegend, axial in der Höhe zueinander versetzt und radial in einem Winkel von 90 Grad lateral am Umfang des Schaltsterns 1 angeordnet sind, werden von Schaltfingern 6 und 7 an Schaltreitern 8 und 9, die auf einer zeithaltend umlaufenden Zeitscheibe 10, insbesondere einer Schaltuhr, angeordnet sind, beaufschlagt.

Dem Scaltreiter 8 mit dem längeren Schaltfinger 6 ist eine EIN-Schaltfunktion und dem Schaltfinger 9 mit dem kürzeren Schaltfinger 7 ist eine AUS-Schaltfunktion zugedacht.

Ein einstückiges Federelement 11 aus Kunststoff, das im Punkt 29 gelagert ist, fixiert dort einerseits die jeweilige Schaltlage des Schaltsterns 1, zum anderen gewährleistet das Federelement 11 über die Flanken, der axial nach unten verlängerten Schaltzähne 3 beim Umschalten des Schaltsterns 1 um 90 Grad nach dem Passieren des Totpunktes eines Schaltzahnes 3 daß eine Federkraft auf die jeweilige Flanke des betreffenden Schaltzahnes 3 ausgeübt wird, die den Schaltstern 1 sprunghaft, der kontinuierlich drehenden Bewegung des jeweils beaufschlagen Schaltnockens 6, 7 vorauseilend, in die stabile, durch das Federelement 11 fixierte Lage transportiert.

Auf der Welle 12 des Schaltsterns 1 ist ein Nockenrad 13 kraftschlüssig, insbesondere einstückig mit dem Schaltstern 1 verbunden, angeordnet. Das Nockenrad 13 besitzt in zwei, in Richtung der Welle 12 gegeneinander versetzten Ebenen je ein Paar sich in etwa diametral gegenüberliegender Nocken 14 und 15, die wechselseitig Gabelarme 16 und 17 einer Hebelanordnung 18 beaufschlagen, die über ein stielförmiges Kontaktbetätigungsglied an der Hebelanordnung 18 die Kontaktfedern 20, 21 des Kontaktfedersatzes 22 betätigt. Das Nockenrad 13 und die Hebelanordnung 18 bilden ein sogenanntes Schaltwerk, das funktionstechnisch zwischen dem Schaltstern 1 und dem Kontaktfedersatz angeordnet ist.

Die Gabelarme 16, 17 der Hebelanornung 18 sind axial zueinander versetzt angeordnet und stehen mit den ihnen zugeordneten Nocken 14, 15 des Nockenrades 13 in Eingriff.

Dieses Schaltwerk gewährleistet eine einfache und reproduzierbare Steuerung des Kontaktfedersatzes 22, der dort relativ einfach aufgebaut sein kann und keine Justage der Kontaktfedern 20, 21 erfordert, zumal die Kontaktabstände und Kontaktdrücke teils durch die besondere endseitige Ausbildung des Kontaktbetätigungsgliedes 19 und teils durch die räumlich klar fixierte kraft- und formschlüssige Anordnung der Kontaktfedern 20, 21 und 25 in einem Isolierblock 28 gegeben sind.

Die Fig. 2 zeigt die Einrichtung zur Betätigung der Kontaktfedern 20, 21 in der Draufsicht, wobei der Schaltstern 1 aus Darstellungsgründen vom Nockenrad 13 gelöst wurde, jedoch in seiner funktionellen Lage zum Nockenrad 13 lagerichtig dargestellt ist. 1 bezeichnet den Schaltstern mit den Schaltzähnen 2 und 3 und dem dort lagefixierend wirkenden Federelement, das in dieser Ausführung aus einer Druckfeder 4 und einem einseitig gelagerten Hebelarm 5 gebildet ist. Der Hebelarm 5 ist zur definierten Markierung des Tot- oder Umschaltpunktes des Schaltsterns 1 mit einer stumpfwinkligen Kante 23 versehen. 13 bezeichnet das Nockenrad mit den in zwei in Richtung der Welle 12 gegeneinander versetzten Ebenen liegenden Nocken 14, 15. 18 kennzeichnet die schwenkbar gelagerte Hebelanordnung, die gabelförmig und in sich starr ausgebildet ist. 16 und 17 bezeichnen die Gabelarme. Die Hebelanordnung 18 ist um den Schnittpunkt der Gabelarme 16,17 schwenkbar gelagert. Die Gabelarme 16, 17 stehen je nach Schaltstellung mit den entsprechenden Nocken 14, 15 des Nockenrades 13 in Eingriff.

Die Form der Gabelarme 16, 17 ist insbesondere hinsichtlich ihres Hebungswinkels, den Hebungswinkeln der Nocken 14, 15 des Nockenrades 13 anzupassen. Die Gabelarme 16, 17 der Hebelanordnung 18 können an Stelle der gezeichneten Formgebungen auch mit zylindrischen Zapfen besetzt sein.

19 bezeichnet das Kontaktbetätigungsglied das mit der Hebelanordnung 18 einstückig verbunden ist und das über einen Steg 24 mit den beiden Kontaktfedern 20, 21 des Kontaktfedersatzes 22 in Eingriff steht. Dieser Eingriff kann erforderlichenfalls auch anderweitig, insbesondere gabelförmig, ausgebildet sein.

Anstelle des gezeigten und beschriebenen Kontaktfedersatzes 22 mit den Kontaktfedern 20, 21 kann auch eine Kontaktanordnung mit einem sogenannten Brückenkontakt als bewegliches Kontaktelement angeordnet sein, wobei in diesem Falle der Brückenkontakt von der Hebelanordnung 18 beaufschlagt wird bzw. mit dieser formschlüssig und beweglich eine Funktionseinheit bildet.

Der mittlere Kontaktteil 25 des dargestellten Federkontaktsatzes 22 ist feststehend und wird durch zwei einander gegenüberliegende Isolierstege 26 lagefixiert. Die Kontaktnieten 27 können in der Höhe zueinander versetzt sein, wie dies die Fig. 1 zeigt.

## Patentansprüche

1. Einrichtung zur Betätigung der Kontaktfedern (20, 21) eines Kontaktfedersatzes (22) in Abhängigkeit von der sprunghaften Drehbewegung eines Schaltsterns (1) mittels einer zwischen dem Schaltstern (1) und den Kontaktfedern (20, 21) schwenkbar gelagerten Hebelanordnung (18), dadurch gekennzeichnet, daß über eine Welle (12) mit dem Schaltstern (1) ein Nockenrad (13) gekoppelt ist, daß in zwei, in Richtung der Welle (12) gegeneinander versetzten Ebenen je ein Paar sich in etwa diametral gegenüberliegender Nocken (14, 15) aufweist, daß diese Nockenpaare bezogen auf die Achse der Welle (12) auch um einen bestimmten Winkel gegeneinander versetzt sind, daß die Hebelanordnung (18) gabelförmig und in sich starr ausgebildet sowie um den Schnittpunkt der Gabelarme (16, 17) schwenkbar gelagert ist, und daß je ein Gabelarm (16, 17) am Umfang der beiden gegeneinander versetzten Nockenebenen des Nockenrades (13) anliegt, während der Gabelstiel als Kontaktbetätigungsglied (19) dient.

2. Einrichtung nach Anspruch 1, dadurch gekennzeichnet, daß der Schaltstern (1) und das Nockenrad (13) einstückig miteinander verbunden, aus einem Kunststoff hergestellt sind.

3. Einrichtung nach Anspruch 1 und 2, dadurch gekennzeichnet, daß die Hebelanordnung (18) mit den Gabelarmen (16, 17) und dem Kontaktbetätigungsglied (19) einstückig aus einem Kunststoff hergestellt sind.

## Claims

1. A device for actuating the contact springs (20, 21) of a contact spring set (22) in dependence upon the sudden rotary movement of a star wheel (1) by means of a lever arrangement (18) which is pivotally mounted between the star wheel (1) and the contact springs (20, 21) characterised in that the star wheel (1) is coupled through a shaft (12) to a cam wheel (13) which is provided with a pair of cams (14,15), approximately diametrically opposed to one another, in each of two planes which are mutually offset in the direction of the shaft (12); that these pairs of cams are also offset relative to one another by a specific angle relative to the axis of the shaft (12); that the lever arrangement (18) is fork-shaped, of rigid formation, and mounted so as to be pivotable about the intersection point of the fork arms (16, 17); and that a fork arm (16, 17) in each case abuts against the periphery of the two mutually offset cam planes of the cam wheel (13), whilst the fork handle serves as a contact actuating element (19).

2. A device as claimed in Claim 1, characterised in that the star wheel (1) and the cam wheel (13) are integrally connected to one another and consist of synthetic resin material.

3. A device as claimed in Claim 1 and 2, characterised in that the lever arrangement (18), together with the fork arms (16, 17) and the contact actuating element (19), form an integral unit and consist of synthetic resin material.

## Revendications

1. Dispositif pour la commande des ressorts de contact (20, 21) d'un jeu de ressorts de contact (22) en fonction du mouvement rotatif d'une étoile de commande (1), au moyen d'un dispositif à levier positionné de manière pivotante entre ladite étoile de commande (1) et les ressorts de contact (20, 21) caractérisé par le fait qu'à travers un arbre (12) est accouplé à l'étoile de commande (1) une roue à cames (13) qui présente dans deux plans réciproquement décalés en direction de l'arbre (12) respectivement une paire de cames (14, 15) opposées sensiblement diamétralement, par le fait que ces paires de cames sont elles aussi réciproquement décalées d'un certain angle par rapport à l'axe de l'arbre (12), par le fait que le mécanisme à levier (18) est en forme de fourche, qu'il est réalisé de manière rigide et positionné de manière pivotante autour du point de section des bras de fourche (16, 17), et par le fait que respectivement un bras de fourche (16, 17) peut s'appliquer sur le pourtour des deux plans réciproquement décalés des cames de la roue à came (13), tandis que le manche de la fourche sert d'organe de commande (19) pour réaliser le contact.

2. Dispositif selon la revendication 1, caractérisé par le fait que l'étoile de commande (1) et la roue à cames (13) sont assemblées l'une à l'autre de manière à ne constituer qu'une seule pièce et qu'elles sont fabriquées en une matière synthétique.

3. Dispositif selon les revendications 1 et 2, caractérisé par le fait que le mécanisme à levier (18) est fabriqué en une matière plastique et ne constitue qu'une seule pièce avec les bras de fourche (16, 17) et l'organe de commande du contact (19).
